# EUROPÄISCHE PATENTSCHRIFT

(11) **EP 1 114 431 B1**
(45) Veröffentlichungstag und Bekanntmachung des Hinweises auf die Patenterteilung: **17.04.2002**
(21) Anmeldenummer: 99955745.7
(22) Anmeldetag: 15.09.1999
(51) Int. Cl.: H01H 9/28

(54) **BEDIENUNGSPULT FÜR EINEN LEISTUNGSSCHALTER**
OPERATOR'S CONSOLE FOR A CIRCUIT-BREAKER
PUPITRE D'OPERATEUR DESTINE A UN INTERRUPTEUR DE PUISSANCE

(30) Priorität: 16.09.1998 DE 19843207
(43) Veröffentlichungstag der Anmeldung: 11.07.2001
(73) Patentinhaber: SIEMENS AKTIENGESELLSCHAFT, 80333 München (DE)
(72) Erfinder: AHLERT, Torsten, D-15517 Fürstenwalde (DE); LIEBETRUTH, Marc, D-16548 Glienicke (DE)
(86) Internationale Anmeldenummer: DE9902996
(87) Internationale Veröffentlichungsnummer: WO0016356

(56) Entgegenhaltungen:
- EP-A- 0 575 216
- DE-U- 9 201 409
- DE-U- 29 513 499
- US-A- 5 717 178
- US-A- 5 936 214

## Beschreibung

Die Erfindung betrifft ein Bedienungspult für einen Leistungsschalter mit einer Bedienungsoberfläche und einem nachrüstbaren, mit einem Bedienungselement des Leistungsschalters zusammenwirkenden Zusatzelement, das durch Befestigungselemente mit dem Bedienungspult verbunden ist

Ein Bedienungspult dieser Art ist durch DE 295 13 499 U1 (= WO 97/07519 A1) bekanntgeworden. Das Bedienungselement ist dabei ein Sperrschloss, das dazu dient, den Leistungsschalter im ausgeschalteten Zustand zu sichern. Das Zusatzelement ist als abschließbare Schutzklappe ausgebildet und dient dazu, den Zugang zu dem Sperrschloss auf berechtigte Personen zu beschränken. Da die Schutzklappe ferner die Möglichkeit bietet, mehrere Vorhängeschlösser einzuhängen, kann der Zugang zudem hierarchisch gestaffelt sein.

Während sich die beschriebene bekannte Vorrichtung auf eine Zusatzeinrichtung für ein Sperrschloss beschränkt, ist es das Anliegen der Erfindung, die normalen Bedienungselemente des Leistungsschalters, d. h. insbesondere die Drucktaster für "EIN" und "AUS", die sich im mittleren Bereich des Bedienungspultes eines Leistungsschalters befinden, wahlweise mit Zusatzeinrichtungen versehen zu können, zum Beispiel bezüglich einer Verschließbarkeit der Bedienungselemente, oder auch bezüglich einer bestimmten Bedienungsweise zum Schutz gegen eine zufällige Betätigung.

Die Aufgabe der vorliegenden Erfindung besteht folglich darin, eine nachrüstbare Vorrichtung für das Bedienungspult eines Leistungsschalters zu schaffen, welche die Möglichkeit bietet, die Bedienungselemente nicht nur zu verschließen, sondern auch zu verdecken oder anders zu gestalten, ohne die Standardausführung des Leistungsschalters zu verteuern.

Diese Aufgabe wird erfindungsgemäß dadurch gelöst, dass das Zusatzelement an einer Montageplatte angebracht ist, die Aufnahmemittel für wenigstens zwei Zusatzelemente aufweist und dass die Befestigungselemente mit der Montageplatte und dem Bedienungspult bzw. dessen Bedienungsoberfläche zusammenwirken.

Die für die Erfindung charakteristische Grundplatte ermöglicht es, eine Vielfalt von Sonderausstattungen, wie Schlüsseltaster, Plompierklappen, Abschließvorrichtungen für Bügelschlösser, Dauer- "AUS"-Kommando und Betätigung mit einem Werkzeug kostengünstig zu verwirklichen.

Die Befestigung der Montageplatte am Bedienungspult des Leistungsschalters kann auf verschiedene Arten erfolgen. Insbesondere können als Befestigungselemente an der Montageplatte angeordnete Rastnasen und am Bedienungspult bzw. dessen Bedienungsoberfläche angeordnete, mit den Rastnasen korrespondierende Gegenflächen vorgesehen sein. In diesem Zusammenhang kann es vorteilhaft sein, wenn zwecks Herstellung von Durchtrittsöffnungen für die Rastnasen als Markierung für ein maßgerechtes Durchbohren des zunächst ohne Durchtrittsöffnungen ausgebildeten Bedienungspultes in der Bedienungsoberfläche kleine Einsenkungen angeordnet sind. Alternativ können in der Bedienungsoberfläche in Form des Querschnittes der Rastnasen ausgebildete Materialverdünnungen vorgesehen sein, deren innere Teile ausbrechbar sind. Unabhängig von der Ausbildung bzw. Herstellung der Gegenflächen bzw. Durchtrittsöffnungen für die Rastnasen empfiehlt es sich, bei einer Bestückung der Montageplatte mit relativ schweren Zusatzelementen die an der Montageplatte befindlichen Befestigungselemente so auszubilden, daß sie mit Hilfe einer quer einzuschiebenden Sicherungsscheibe oder Federklammer arretierbar sind.

Die Befestigungselemente können auch sinngemäß umgekehrt angeordnet sein, nämlich in der Weise, dass an dem Bedienungspult gegen die Montageplatte gerichtete und in die Montageplatte eingreifende Befestigungselemente angeordnet sind. Vorzugsweise können die am Bedienungspult befindlichen Befestigungselemente in einer leicht vertieften "Tasche" des Bedienungspultes angeordnet und als Tragzapfen ausgebildet sein, die durch in der Tragplatte vorgesehene damit korrespondierende Löcher hindurchtreten und über die aufgesetzte Montageplatte hinausragen. Zur dauerhaften Verbindung der Montageplatte mit dem Bedienungspult können dabei die über die Montageplatte überstehenden Teile der Tragzapfen durch Heißverschmelzen verformt sein. Als gleichwertige Möglichkeit einer dauerhaften Verbindung bietet es sich an, dass die Tragzapfen in den Löchern der Montageplatte verklebt und bündig mit der Oberfläche der Tragplatte abgeschnitten sind.

Sollte dagegen im vorstehenden Zusammenhang eine wahlweise lösbare oder dauerhafte Befestigung erwünscht sein, so können die Befestigungselemente als der Dicke der Montageplatte angepaßte Vorsprünge ausgebildet sein, die eine Gewindeöffnung für Befestigungsschrauben enthalten. Dies bietet die Möglichkeit, neben gewöhnlichen Schrauben solche zu verwenden, deren Kopf einen Anschlag für einen Schraubendreher in einer Drehrichtung aufweist, derart, dass die Befestigungsschrauben nur einschraubbar, aber nicht ohne weiteres herausschraubbar sind.

Die Montageplatte wird vor ihrem Einbau bestückt. Hierzu kann die Montageplatte mit oberen und unteren Aufnahmemitteln versehen sein, wobei die oberen Aufnahmemittel als Aufnahmen zum Eingreifen an den Zusatzelementen angeordneter Halterungen oder Schwenkzapfen und die unteren Aufnahmemittel als Auskragung mit Öffnungen ausgebildet sind. Dies bietet eine bequeme Möglichkeit, insbesondere ein als Dom ausgebildetes Zusatzelement zu befestigen, bestehend aus einem rechteckigen kastenförmigen Gehäuse, das auf der Seite, die nach dem Einbau auf der Montageplatte zur Bedienungsoberfläche gerichtet ist, offen ist, an seinem oberen Teil eine Halterung zum Einhängen in die Aufnahmen der Montageplatte sowie an seinem unteren Teil einen hakenartigen Fortsatz zum Einhaken in eine der Öffnungen der Auskragung besitzt. Ein solches Gehäuse kann für den Einbau eines Betätigungselementes eine Öffnung in geeigneter Größe aufweisen. Auf diese Weise kann ein handelsüblicher Taster eingesetzt werden, der dann ein anderes Erscheinungsbild als der Standard-Taster des Leistungsschalters aufweist. Er kann zum Beispiel mit einer besonderen Beschriftung oder einer besonderen Farbe versehen sein (gelbe Ausführung für NOT- AUS, bei dem das reguläre Einschaltelement beim Auslösen in der EIN-Stellung verbleibt).

Das Gehäuse kann aber auch an seiner Vorderfront zur Werkzeugbetätigung eines Bedienungselementes eine Öffnung mit geringem Durchmesser aufweisen.

Bei einer anderen vorteilhaften Ausführungsform eines Zusatzelementes kann dieses eine Platte aufweisen, die an ihrem oberen Teil einen Schwenkzapfen zum Einhängen in die Aufnahmen der Montageplatte und an ihrem unteren Teil einen Bügel mit einer Öffnung zum Einhängen eines Vorhängeschlosses aufweist. Ein Zusatzelement dieser Art eignet sich insbesondere als Plombierklappe für eines der Bedienungselemente des Leistungsschalters. Es empfiehlt sich in bekannter Weise, die Plombierklappe aus einem transparenten Werkstoff herzustellen, damit der Benutzer erkennen kann, welche Funktion gegen Benutzung gesichert ist.

Das eine Platte aufweisende Zusatzelement kann auch als Klappe für Dauerbetätigung eines Bedienungselementes ausgebildet sein und ist hierzu an der dem Bedienungspult zugewandten Seite der Platte mit einem Druckstück versehen. Die Dauerbetätigung kann nur durch Entfernen eines Vorhängeschlosses oder einer sonstigen Sicherung aufgehoben werden.

Die Erfindung soll nachfolgend anhand bevorzugter Ausführungsbeispiele näher erläutert werden.

Die Fig. 1 zeigt eine erfindungsgemäße Bedienungsoberfläche in standardmäßiger Ausführung.

Die Fig. 2 zeigt eine mit der erfindungsgemäßen Montageplatte versehene Bedienungsoberfläche.

Die Fig. 3 zeigt in perspektivischer Darstellung eine unbestückte Montageplatte.

Die Fig. 4 zeigt in perspektivischer Darstellung eine alternative Möglichkeit der Befestigung der Montageplatte am Bedienungspult.

Die Fig. 5 zeigt in perspektivischer Darstellung eine Variante der alternativen Möglichkeit der Befestigung der Montageplatte am Bedienungspult.

Die Fig. 6 zeigt in perspektivischer Darstellung einen Dom für Betätigungselemente.

Die Fig. 7 zeigt in perspektivischer Darstellung einen handelsüblichen Taster, der in einen Dom für Betätigungselemente eingesetzt werden kann.

Die Fig. 8 zeigt in perspektivischer Darstellung einen Dom für Werkzeugbetätigung.

Die Fig. 9 zeigt in perspektivischer Darstellung eine Klappe für Dauerbetätigung.

Die Fig. 10 zeigt in perspektivischer Darstellung eine Plombierklappe.

Die Fig. 1 zeigt zur allgemeinen Orientierung ein Bedienungspult 1 eines Niederspannungs-Leistungsschalters mit einer erfindungsgemäßen Bedienungsoberfläche 2 in standardmäßiger Ausführung. Hier sind, neben den Öffnungen 3 für die nicht dargestellten normalen Anzeige- und Bedienungselemente, Befestigungselemente 4 für die Montageplatte 5 (Fig. 2) vorgesehen, die in verschiedenen Ausführungsformen ausgebildet sein können.

Die Fig. 2 zeigt eine mit der erfindungsgemäßen Montageplatte 5 versehene Bedienungsoberfläche 2. Die Montageplatte 5 ist mit zwei Zusatzelementen 6 und 7 bestückt. Das Zusatzelement 6 weist an seinem oberen Teil eine Halterung 19 auf, mittels welcher es in Aufnahmen 9 der Montageplatte 5 eingehängt ist. An seinem unteren Teil ist ein hakenartiger Fortsatz 20 vorgesehen, mit dem es in eine in dieser Darstellung nicht sichtbare Öffnung der Auskragung 10 der Montageplatte 5 eingehakt ist (vgl. Öffnung 11 in der Figur 3). Das Zusatzelement 7 ist mittels eines Schwenkzapfens 28 in den Aufnahmen 9 der Montageplatte 5 schwenkbar befestigt und kann im heruntergeklappten Zustand durch ein, durch die Öffnung 11 in der Auskragung 10 der Montageplatte 5 und die Öffnung 30 des Bügels 29 des Zusatzelementes 7 geführtes, Vorhängeschloss arretiert werden.

Die Fig. 3 zeigt in perspektivischer Darstellung eine unbestückte Montageplatte 5. Diese weist zur Befestigung an der Bedienungsoberfläche 2 des Bedienungspultes 1 Befestigungselemente 8 in der Gestalt von Rastnasen auf. In diesem Falle sind die an der Bedienungsoberfläche 2 vorgesehenen Befestigungselemente 4 Gegenflächen, hinter welche die Befestigungselemente 8 (Rastnasen) greifen. Die Montageplatte wird vor ihrem Einbau bestückt. Dazu sind an der Montageplatte 5 befindliche Aufnahmen 9 vorgesehen, die zur Bedienungsoberfläche 2 hin offen sind und in welche die an den Zusatzelementen 6; 7 vorhandenen Halterungen 19 beziehungsweise Schwenkzapfen 28 eingehängt werden. Nach dem Einbau der Montageplatte 5 wird diese offene Seite der Aufnahmen 9 durch die Bedienungsoberfläche 2 verschlossen. Weiterhin weist die Montageplatte 5 in einer Auskragung 10 befindliche Öffnungen 11 auf, die mit weiter unten beschriebenen Gegenelementen einbaubarer Zusatzelemente 6; 7 korrespondieren.

Die Fig. 4 zeigt in perspektivischer Darstellung eine alternative Möglichkeit der Befestigung der Montageplatte 5 von vorn am Bedienungspult 1. In einer leicht vertieften "Tasche" 12 der Bedienungsoberfläche 2 sind vorspringend ausgebildete Befestigungselemente 13 in der Gestalt von Tragzapfen angeordnet und in der Montageplatte 5 damit korrespondierende Löcher. Die Befestigungselemente 13 (Tragzapfen) ragen über die auf die Tragzapfen aufgesetzte Montageplatte 5 hinaus und werden durch Heißverschmelzen mit der Montageplatte 5 derart verbunden, dass diese nicht mehr abgenommen werden kann. Die Tragzapfen können nach dem Aufsetzen der Montageplatte 5 auch mit dieser verklebt und danach zweckmäßig bündig abgeschnitten werden.

Die Fig. 5 zeigt in perspektivischer Darstellung eine Variante der alternativen Möglichkeit der Befestigung der Montageplatte 5 am Bedienungspult 1. Hier sind in der leicht vertieften Tasche 12 der Bedienungsoberfläche 2 als Vorsprünge ausgebildete Befestigungselemente 14 mit einer Gewindeöffnung 15 vorgesehen, und in der Montageplatte 5 wiederum damit korrespondierende Löcher. Die Höhe der Vorsprünge ist zweckmäßig gleich oder kleiner, als die Dicke der Montageplatte 5. Die Gewindeöffnung kann direkt in das Material des Befestigungselementes 14 (Vorsprung) eingebracht oder als Gewindeeinsatz in die Vorsprünge eingefügt sein. Die Montageplatte 5 wird nach dem Aufsetzen auf die Vorsprünge mittels Schrauben befestigt. Dabei finden Schrauben Verwendung, deren Köpfe einen größeren Durchmesser aufweisen, als die Löcher in der Montageplatte 5, wobei die Köpfe der Schrauben so ausgebildet sind, dass sie nur in Festschraubrichtung mit einem Schraubendreher gedreht werden können. In der entgegengesetzten Drehrichtung ist kein Anschlag für den Schraubendreher vorhanden, sondern lediglich eine schräg ansteigende Fläche, so dass die Schrauben nicht herausgedreht werden können.

Die Fig. 6 zeigt in perspektivischer Darstellung ein Zusatzelement 16 in der Gestalt eines Doms als Grundlage zur Montage verschiedener Betätigungselemente. Der Dom besteht aus einem rechteckigen kastenartigen Gehäuse 17, das auf der Seite, die nach dem Einbau auf der Montageplatte 5 zur Bedienungsoberfläche 2 gerichtet ist, offen ist und weist für den Einbau der Betätigungselemente an seiner Frontseite eine Öffnung 18 in geeigneter Größe auf. An seinem oberen Teil besitzt er eine Halterung 19 zum Einhängen in die Aufnahmen 9 der Montageplatte 5 und an seinem unteren Teil einen hakenartigen Fortsatz 20 zum Einhaken in die Öffnungen 11 der Auskragung 10 der Montageplatte 5. Er ist somit fest anbringbar.

Die Fig. 7 zeigt einen handelsüblichen Taster 21, der in ein Zusatzelement 16 für Betätigungselemente eingesetzt werden kann. Das als Dom ausgebildete Zusatzelement 16 kann dann mit einer besonderen Beschriftung oder einer besonderen Farbe versehen werden, zum Beispiel in gelber Ausführung für NOT-AUS, bei dem das reguläre Einschaltelement beim Auslösen in der EIN-Stellung verbleibt und vor dem erneuten Einschalten erst in die AUS-Stellung zurückgesetzt werden muss.

Die Fig. 8 zeigt in perspektivischer Darstellung ein gleichfalls als Dom gestaltetes Zusatzelement 22 für Werkzeugbetätigung. Es weist gleichfalls ein rechteckiges kastenartiges Gehäuse 23 auf, das auf der Seite, die nach dem Einbau auf der Montageplatte zur Bedienungsoberfläche gerichtet ist, offen ist und für die Werkzeugbetätigung an seiner Vorderfront mit einer Öffnung 24 mit geringem Durchmesser versehen ist, durch die nur mit einem geeigneten Werkzeug auf ein durch den Dom abgedecktes Bedienungselement eingewirkt werden kann. Er besitzt an seinem oberen Teil eine gleichartige Halterung 19 zum Einhängen in die Aufnahmen 9 der Montageplatte 5, wie das Zusatzelement 16 sowie auch an seinem unteren Teil einen gleichartigen hakenartigen Fortsatz 20 zum Einhaken in die Öffnungen 11 der Auskragung 10 der Montageplatte 5 und ist somit ebenfalls fest anbringbar.

Die Fig. 9 zeigt in perspektivischer Darstellung ein als farbige oder transparente Klappe ausgebildetes Zusatzelement 25 für Dauerbetätigung. Die Klappe ist zum Abschließen vorgesehen und schwenkbar ausgebildet. Sie besteht aus einer Platte 26 mit einem auf der dem Bedienungspult zugewandten Seite angeordneten Druckstück 27 und ist an ihrem oberen Teil mit einem Schwenkzapfen 28 zum Einhängen in die Aufnahmen 9 der Montageplatte 5 versehen sowie an ihrem unteren Teil mit einem Bügel 29 mit einer Öffnung 30 zum Einhängen eines Vorhängeschlosses. Wenn die eingebaute Klappe mit dem Druckstück 27 auf ein Betätigungselement, beispielsweise einen Taster gedrückt und dann mittels eines durch die Öffnung 11 in der Auskragung 10 der Montageplatte 5 und die Öffnung 30 des Bügels 29 der Klappe für Dauerbetätigung 25 geführten Vorhängeschlosses arretiert wird, ist eine Dauerbetätigung dieses Tasters sichergestellt, die erst nach dem öffnen des Schlosses wieder aufgehoben werden kann.

Die Fig. 10 zeigt in perspektivischer Darstellung ein weiteres Zusatzelement 31 in der Gestalt einer transparenten Plombierklappe. Auch diese ist zum Abschließen vorgesehen und schwenkbar ausgebildet. Sie besteht ebenfalls aus einer Platte 32, die an ihrem oberen Teil einen gleichartigen Schwenkzapfen 28 zum Einhängen in die Aufnahmen 9 der Montageplatte 5 aufweist, wie die Klappe für Dauerbetätigung 25 und an ihrem unteren Teil einen ebenfalls gleichartigen Bügel 29 mit einer Öffnung 30 zum Einhängen eines Vorhängeschlosses. Wenn das Zusatzelement 31 (Plombierklappe) vor ein Betätigungselement, beispielsweise einen Taster, geklappt wird und dann mittels eines durch die Öffnung 11 in der Auskragung 10 der Montageplatte 5 und die Öffnung 30 des Bügels 29 der Plombierklappe geführten Vorhängeschlosses arretiert wird, ist ein Zugang zu diesem Betätigungselement sicher verwehrt und kann erst nach dem Öffnen des Schlosses erlangt werden.

Die Möglichkeit der Nachrüstung der beschriebenen zusätzlichen Funktionen führt zu keiner Verteuerung der Standardausführung eines Leistungsschalters und das Grundkonzept, zusätzliche als Sonderausführung vorzusehende Bedienungselemente des Niederspannungs- Leistungsschalters als kombinierbaren Teilesatz nachzurüsten, wird in vollem Umfang erreicht.

## Patentansprüche

1. Bedienungspult (1) für einen Leistungsschalter mit einer Bedienungsoberfläche (2) und einem nachrüstbaren, mit einem Bedienungselement des Leistungsschalters zusammenwirkenden Zusatzelement (6; 7; 16; 22; 25; 31), das durch Befestigungselemente (4; 8; 13; 14; 15) mit dem Bedienungspult (1) verbunden ist,
**dadurch gekennzeichnet,**
**dass** das Zusatzelement (6; 7; 16; 22; 25; 31) an einer Montageplatte (5) angebracht ist, die Aufnahmemittel (9, 10, 11) für wenigstens zwei Zusatzelemente (6; 7; 16; 22; 25; 31) aufweist und dass die Befestigungselemente (4; 8; 13; 14; 15) mit der Montageplatte (5) und dem Bedienungspult (1) bzw. dessen Bedienungsoberfläche (2) zusammenwirken.

2. Bedienungspult nach Anspruch 1,
**dadurch gekennzeichnet,**
**dass** als Befestigungselemente an der Montageplatte (5) angeordnete Rastnasen (8) und am Bedienungspult (1) bzw. dessen Bedienungsoberfläche (2) angeordnete, mit den Rastnasen (8) korrespondierende Gegenflächen (4) vorgesehen sind.

3. Bedienungspult nach Anspruch 2,
**dadurch gekennzeichnet,**
**dass** zwecks Herstellung von Durchtrittsöffnungen für die Rastnasen (8) als Markierung für ein maßgerechtes Durchbohren des zunächst ohne Durchtrittsöffnungen ausgebildeten Bedienungspultes (1) in der Bedienungsoberfläche (2) kleine Einsenkungen angeordnet sind.

4. Bedienungspult nach Anspruch 2,
**dadurch gekennzeichnet,**
**dass** in der Bedienungsoberfläche (2) in Form des Querschnittes der Rastnasen (8) ausgebildete Materialverdünnungen vorgesehen sind, deren innere Teile ausbrechbar sind.

5. Bedienungspult nach Anspruch 2, 3 oder 4,
**dadurch gekennzeichnet,**
**dass** bei einer Bestückung der Montageplatte (5) mit einem relativ schweren Zusatzelement (6) die an der Montageplatte (5) befindlichen Befestigungselemente durch eine quer einschiebbare Sicherungsscheibe oder Federklammer arretierbar sind.

6. Bedienungspult nach Anspruch 1,
**dadurch gekennzeichnet,**
**dass** an dem Bedienungspult (2) gegen die Montageplatte (5) gerichtete und in die Montageplatte (5) eingreifende Befestigungselemente (13; 14) angeordnet sind.

7. Bedienungspult nach Anspruch 6,
**dadurch gekennzeichnet,**
**dass** die am Bedienungspult (5) befindlichen Befestigungselemente (13) in einer leicht vertieften "Tasche" (12) des Bedienungspultes angeordnet und als Tragzapfen ausgebildet sind, die durch in der Tragplatte (5) vorgesehene damit korrespondierende Löcher hindurchtreten und über die aufgesetzte Montageplatte (5) hinausragen.

8. Bedienungspult nach Anspruch 7,
**dadurch gekennzeichnet,**
**dass** zur dauerhaften Verbindung der Montageplatte (5) mit dem Bedienungspult (1) die über die Montageplatte (5) überstehenden Teile der Tragzapfen durch Heißverschmelzen verformt sind.

9. Bedienungspult nach Anspruch 7,
**dadurch gekennzeichnet,**
**dass** zur dauerhaften Verbindung der Montageplatte (5) mit dem Bedienungspult (1) die Tragzapfen in den Löchern der Montageplatte (5) verklebt und bündig mit der Oberfläche der Tragplatte (5) abgeschnitten sind.

10. Bedienungspult nach Anspruch 6,
**dadurch gekennzeichnet,**
**dass** die Befestigungselemente (14) als der Dicke der Montageplatte (5) angepaßte Vorsprünge ausgebildet sind, die eine Gewindeöffnung (15) für Befestigungsschrauben enthalten.

11. Bedienungspult nach Anspruch 10,
**dadurch gekennzeichnet,**
**dass** die Befestigungsschrauben für die Montageplatte (5) einen Kopf mit einem Anschlag für einen Schraubendreher in einer Drehrichtung aufweisen, derart, dass die Befestigungsschrauben nur einschraubbar, aber nicht ohne weiteres herausschraubbar sind.

12. Bedienungspult nach Anspruch 1,
**dadurch gekennzeichnet,**
**dass** die Montageplatte (5) mit oberen und unteren Aufnahmemitteln versehen ist, wobei die oberen Aufnahmemittel als Aufnahmen (9) zum Eingreifen an den Zusatzelementen (6; 7; 16; 22; 25; 31) angeordneter Halterungen (19) oder Schwenkzapfen (28) und die unteren Aufnahmemittel als Auskragung (10) mit Öffnungen (11) ausgebildet sind.

13. Bedienungspult nach Anspruch 1,
**dadurch gekennzeichnet,**
**dass** das Zusatzelement (6; 16; 22) als Dom ausgebildet ist, bestehend aus einem rechteckigen kastenförmigen Gehäuse (17; 23), das auf der Seite, die nach dem Einbau auf der Montageplatte (5) zur Bedienungsoberfläche (2) gerichtet ist, offen ist, an seinem oberen Teil eine Halterung (19) zum Einhängen in die Aufnahmen (9) der Montageplatte (5) sowie an seinem unteren Teil einen hakenartigen Fortsatz (20) zum Einhaken in eine der Öffnungen (11) der Auskragung (10) besitzt.

14. Bedienungspult nach Anspruch 13,
**dadurch gekennzeichnet,**
**dass** das Gehäuse (17) für den Einbau eines Betätigungselementes eine Öffnung (18) in geeigneter Größe aufweist.

15. Bedienungspult nach Anspruch 13,
**dadurch gekennzeichnet,**
**dass** das Gehäuse (23) an seiner Vorderfront zur Werkzeugbetätigung eines Bedienungselementes eine Öffnung (24) mit geringem Durchmesser aufweist.

16. Bedienungspult nach Anspruch 1,
**dadurch gekennzeichnet,**
**dass** das Zusatzelement (31) eine Platte (32) aufweist, die an ihrem oberen Teil einen Schwenkzapfen (28) zum Einhängen in die Aufnahmen (9) der Montageplatte (5) und an ihrem unteren Teil einen Bügel (29) mit einer Öffnung (30) zum Einhängen eines Vorhängeschlosses aufweist.

17. Bedienungspult nach Anspruch 16,
**dadurch gekennzeichnet,**
**dass** das Zusatzelement (25) als Klappe für Dauerbetätigung eines Bedienungselementes ausgebildet ist und hierzu an der dem Bedienungspult (1) zugewandten Seite der Platte (26) mit einem Druckstück (27) versehen ist.

## Claims

1. Control panel (1) for a circuit breaker having an operator interface (2) and having an additional element (6; 7; 16; 22; 25; 31), which can be retrofitted, interacts with a control element for the circuit breaker and is connected by means of attachment element (4; 8; 13; 14; 15) to the control panel (1),
**characterized**
**in that** the additional element (6; 7; 16; 22; 25; 31) is fitted to a mounting plate (5) which has holding means (9, 10, 11) for at least two additional elements (6; 7; 16; 22; 25; 31), and in that the attachment elements (4; 8; 13; 14; 15) interact with the mounting plate (5) and the control panel (1), or with its operator interface (2).

2. Control panel according to Claim 1,
**characterized**
**in that** latching tabs (8) are provided, and are arranged as attachment elements on the mounting plate (5), and mating surfaces (4) are provided, and are arranged on the control panel (1) or on its operator interface (2) and correspond to the latching tabs (8).

3. Control panel according to Claim 2
**characterized**
**in that**, in order to produce openings for the latching tabs (8) to pass through, small recesses are arranged in the operator interface (2) as a marking for drilling, to the correct scale through the control panel (1), which initially has no openings through it.

4. Control panel according to Claim 2
**characterized**
**in that** thinned regions of material, which are formed in the shape of the cross section of the latching tabs (8), are provided in the operator interface (2), and their inner parts can be knocked out.

5. Control panel according to Claim 2, 3 or 4,
**characterized**
**in that**, when a relatively heavy additional element(6) is being fitted to the mounting plate (5), the attachment elements which are located on the mounting plate (5) can be locked by means of a lock washer or spring clip which can be pushed in transversely.

6. Control panel according to Claim 1,
**characterized**
**in that** attachment elements (13; 14) are arranged on the control panel (2), pointing towards the mounting plate (5) and engaging in the mounting plate (5).

7. Control panel according to Claim 6,
**characterized**
**in that** the attachment elements (13) which are located on the control panel (5) are arranged in a slightly recessed "pocket" (12) in the control panel and are in the form of supporting pins, which pass through holes which correspond to them and are provided in the mounting plate (5), and project beyond the fitted mounting plate (5).

8. Control panel according to Claim 7,
**characterized**
**in that**, in order to connect the mounting plate (5) to the control panel (1) permanently, those parts of the supporting pins which project beyond the mounting plate (5) are deformed by thermal melting.

9. Control panel according to Claim 7,
**characterized**
**in that**, in order to connect the mounting plate (5) to the control panel (1) permanently, the supporting pins are bonded in the holes in the mounting plate (5) and are cut off flash with the surface of the mounting plate (5).

10. Control panel according to Claim 6,
**characterized**
**in that**, the attachment elements (14) are in the form of projections which are matched to the thickness of the mounting plate (5) and have a threaded opening (15) in them for attachment screws.

11. Control panel according to Claim 10,
**characterized**
**in that**, the attachment screws for the mounting plate (5) have a head with a stop for a screwdriver in one rotation direction, such that the attachment screws can only be screwed in, but cannot be screwed out easily.

12. Control panel according to Claim 1,
**characterized**
**in that**, the mounting plate (5) is provided with upper and lower holding means, with the upper holding means being in the form of receptacles (9) for engaging in holders (19) arranged on the additional elements (6; 7; 16; 22; 25; 31), or in the form of pivoting pins (28), and the lower holding means being in the form of a projection (10) with openings (11).

13. Control panel according to Claim 1,
**characterized**
**in that** the additional element (6; 16; 22) is in the form of a dome, comprising a rectangular box-shaped housing (17; 23) which is open on the side pointing towards the operator interface (2) after being fitted on the mounting plate (5), has a holder (19) on its upper part for hooking into the receptacles (9) on the mounting plate (5), and has a hook-like protrusion (20) on its lower part, for hooking into one of the openings (11) in the projection (10).

14. Control panel according to Claim 13,
**characterized**
**in that** the housing (17) has an opening (18) of a suitable size for fitting an operating element.

15. Control panel according to Claim 13,
**characterized**
**in that** on its front face, the housing (23) has an opening (24) with a small diameter for use of a tool for operating a control element.

16. Control panel according to Claim 1,
**characterized**
**in that** the additional element (31) has a plate (32), which has a pivoting pin (28) on its upper part for hooking into the receptacles (9) on the mounting plate (5), and has a bracket (29) on its lower part, with an opening (30) for a padlock to be hooked into.

17. Control panel according to Claim 16,
**characterized**
**in that** the additional element (25) is in the form of a flap for continuous operation of a control element and, for this purpose, is provided with a pressure piece (27) on the side of the plate (26) facing the control panel (1).

## Revendications

1. Panneau de commande (1) pour interrupteur de puissance comportant une surface de commande (2) et un élément accessoire (6 ; 7 ; 16 ; 22 ; 25 ; 31) additionnel, coopérant avec un élément de commande de l'interrupteur de puissance, qui est raccordé par des éléments de fixation (4 ; 8 ; 13 ; 14 ; 15) au panneau de commande, **caractérisé en ce que** l'élément accessoire (6 ; 7 ; 16 ; 22 ; 25 ; 31) est monté sur une plaque de montage (5) qui comporte des moyens de réception (9, 10, 11 ) d'au moins deux éléments accessoires (6 ; 7 ; 16 ; 22 ; 25 ; 31), et **en ce que** les éléments de fixation (4 ; 8 ; 13 ; 14 ; 15) coopèrent avec la plaque de montage (5) et le panneau de commande (1) ou sa surface de commande (2).

2. Panneau de commande selon la revendication 1, **caractérisé en ce qu'**il est prévu des ergots d'encliquetage (8) disposés sur la plaque de montage (5) et destinés à servir d'éléments de fixation et des contre-surfaces (4), correspondant aux ergots d'encliquetage (8), qui sont prévues sur le panneau de commande (1) ou sa surface de commande (2).

3. Panneau de commande selon la revendication 2, **caractérisé en ce que** de petites creusures sont ménagées dans la surface de commande (2) pour servir de repères de perçage à dimensions exactes dans le panneau de commande (1), qui ne présente pas au départ d'ouvertures de passage, en vue de réaliser des ouvertures de passage pour les ergots d'encliquetage (8).

4. Panneau de commande selon la revendication 2, **caractérisé en ce qu'**il est prévu dans la surface de commande (2) des réductions de matière, ayant la forme des ergots d'encliquetage (8) en coupe transversale, dont les parties intérieures sont cassables.

5. Panneau de commande selon la revendication 2, 3 ou 4, **caractérisé en ce que** les éléments de fixation se trouvant sur la plaque de montage (5) peuvent être bloqués par une rondelle d'arrêt ou une bride de ressort, insérable transversalement, lorsque la plaque de montage (5) est équipée d'un élément accessoire (6) relativement lourd.

6. Panneau de commande selon la revendication 1, **caractérisé en ce que** des éléments de fixation (13 ; 14), s'engageant dans la plaque de montage (5) et dirigés vers la plaque de montage (5), sont montés sur le panneau de commande (2).

7. Panneau de commande selon la revendication 6, **caractérisé en ce que** les éléments de fixation (13) se trouvant sur le panneau de commande (5) sont dans une « poche » (12) peu profonde ménagée dans le panneau de commande et se présentent sous la forme de tétons d'appui qui pénètrent dans des trous correspondants ménagés dans la plaque de support (5) et qui font saillie de la plaque de montage (5) mise en place.

8. Panneau de commande selon la revendication 7, **caractérisé en ce que** la partie des tétons d'appui qui fait saillie de la plaque de montage (5) est soudée à chaud en vue de réaliser un raccordement permanent entre la plaque de montage (5) et le panneau de commande (1).

9. Panneau de commande selon la revendication 7, **caractérisé en ce que** les tétons d'appui sont collés dans les trous ménagés dans la plaque de montage (5) en vue de réaliser un raccordement permanent entre la plaque de montage (5) et le panneau de commande (1) et sont découpés à fleur de la surface de la plaque de support (5).

10. Panneau de commande selon la revendication 6, **caractérisé en ce que** les éléments de fixation (14) se présentent sous la forme d'éléments saillants, adaptés à l'épaisseur de la plaque de montage (5), dans lesquels est ménagée une ouverture taraudée (15) destinée à des vis de fixation.

11. Panneau de commande selon la revendication 10, **caractérisé en ce que** les vis de fixation de la plaque de montage (5) comportent une tête dotée d'une butée pour tournevis dans un sens de rotation de façon à ce que les vis de fixation puissent seulement être vissées sans pouvoir les dévisser.

12. Panneau de commande selon la revendication 1, **caractérisé en ce que** la plaque de montage (5) est dotée de moyens de réception supérieurs et inférieurs ; les moyens de réception supérieurs se présentent sous la forme de logements (9) destinés à la pénétration d'attaches (19) ou d'axes de pivotement (28) prévus sur les éléments accessoires (6 ; 7 ; 16 ; 22 ; 25 ; 31) et les moyens de réception inférieurs se présentent sous la forme d'une partie saillante (10) dans laquelle sont ménagées des ouvertures (11).

13. Panneau de commande selon la revendication 1, **caractérisé en ce que** l'élément accessoire (6; 16 ; 22) se présente sous la forme d'un dôme constitué par un boîtier (17 ; 23) rectangulaire en forme de caisson qui est ouvert du côté qui est dirigé vers la surface de commande (2) après le montage sur la plaque de montage (5), et qui possède à sa partie supérieure une attache (19) destinée à venir s'accrocher dans le logement (9) de la plaque de montage (5) et à sa partie inférieure un prolongement en forme de crochet destinée à venir s'accrocher dans une des ouvertures (11) ménagées dans la partie saillante (10).

14. Panneau de commande selon la revendication 13, **caractérisé en ce que** le boîtier (17) comporte une ouverture (18) de dimension appropriée pour le montage d'un élément d'actionnement.

15. Panneau de commande selon la revendication 13, **caractérisé en ce que** le boîtier (23) comporte sur sa face avant une ouverture (24) de petit diamètre en vue d'actionner un élément de commande au moyen d'un outil.

16. Panneau de commande selon la revendication 1, **caractérisé en ce que** l'élément accessoire (31) comporte une plaque (32) qui comporte à sa partie supérieure un axe de pivotement (28) destiné à venir s'accrocher dans les logements (9) de la plaque de montage (5) et à sa partie inférieure une pièce recourbée (29) dans laquelle est ménagée une ouverture (30) destinée à recevoir un verrou de sûreté.

17. Panneau de commande selon la revendication 16, **caractérisée en ce que** l'élément accessoire (25) se présente sous la forme d'un volet en vue d'actionner de façon permanente un élément de commande et est doté pour cela d'un élément à pousser (27) du côté de la plaque (26) qui est dirigé vers le panneau de commande (1).
